# EUROPÄISCHE PATENTSCHRIFT

(11) **EP 0 326 795 B1**
(45) Veröffentlichungstag und Bekanntmachung des Hinweises auf die Patenterteilung: **17.08.1994**
(21) Anmeldenummer: 89100009.3
(22) Anmeldetag: 02.01.1989
(51) Int. Cl.: C11D 1/72, C11D 3/00

(54) **Verwendung von Polyglykolethern als schaumvermindernde Zusätze für Reinigungsmittel**
Use of polyglycol ethers as anti-foaming agents in detergents
Utilisation d'éthers polyglycoliques comme agents antimoussants pour détergents

(30) Priorität: 11.01.1988 DE 3800493
(43) Veröffentlichungstag der Anmeldung: 09.08.1989
(73) Patentinhaber: Henkel Kommanditgesellschaft auf Aktien, 40191 Düsseldorf (DE)
(72) Erfinder: Schmid, Karl Heinz, Dr., D-4020 Mettmann (DE); Meffert, Alfred, Dr., D-4019 Monheim (DE); Schenker, Gilbert, Dr., D-4006 Erkrath (DE); Asbeck, Adolf, D-4000 Düsseldorf 13 (DE); Scharf, Rolf, D-4019 Monheim (DE)

(56) Entgegenhaltungen:
- EP-A- 0 197 434
- EP-A- 0 322 781
- DE-A- 2 556 544
- DE-C- 3 744 525
- US-A- 3 684 723

## Beschreibung

Die Erfindung betrifft die Verwendung ausgewählter Endgruppen-verschlossener Polyethylenglykolether als schaumdrückende Zusätze in schaumarmen Reinigungsmitteln. Die Erfindung will dabei Hilfsmittel der genannten Art zur Verfügung stellen, die hohe Wirksamkeit mit physiologischer Unbedenklichkeit und biologischer Abbaubarkeit vereinigen. Die neuen Hilfsmittel der Erfindung sollen insbesondere auch dazu geeignet sein, bei stark schaumerzeugenden Reinigungsprozessen, beispielsweise bei der Spritzreinigung, im Bereich niedriger Temperaturen, insbesondere im Bereich der Raumtemperatur oder nur schwach erhöhter Temperaturen, wirkungsvoll eine unerwünschte Schaumbildung zu unterdrücken.

Für die Verwendung in Gewerbe und Industrie bestimmte wäßrige Reinigungsmittel, insbesondere solche für die Reinigung von Metall-, Glas- und Keramikoberflächen, enthalten in der Regel Substanzen, die in der Lage sind, einer unerwünschten Schaumentwicklung entgegenzuwirken. Der Einsatz von schaumdrückenden Zusätzen ist in den meisten Fällen dadurch bedingt, daß die von den Substraten abgelösten und in den Reinigungsbädern sich ansammelnden Verunreinigungen als Schaumbildner wirken. Daneben kann die Verwendung von Antischaummitteln auch aufgrund der Tatsache erforderlich sein, daß die Reinigungsmittel selbst Bestandteile enthalten, die unter den vorgegebenen Arbeitsbedingungen zu unerwünschter Schaumbildung Anlaß geben. Ein Beispiel hierfür sind die in Reinigungsmitteln in weitem Umfang eingesetzten Aniontenside.

Als schaumdrückende Zusätze werden seit langem Anlagerungsprodukte von Alkylenoxiden an organische Verbindungen mit reaktiven Wasserstoffatomen im Molekül eingesetzt. Hier haben sich insbesondere Anlagerungsprodukte von Propylenoxid an aliphatische Polyalkohole - siehe beispielsweise DE-PS 1 280 455 und DE-PS 1 621 592 - und an aliphatische Polyamine - vergleiche beispielsweise DE-PS 1 289 597 und DE-PS 1 621 593 - sowie Anlagerungsprodukte von Ethylenoxid und Propylenoxid an aliphatische Polyamine, insbesondere Ethylendiamin - vergleiche DE-PS 1 944 569 - in der Praxis bewährt. Diese Alkylenoxidanlagerungsprodukte besitzen neben einer guten schaumdrückenden Wirkung auch die für die Anwendung in gewerblichen und industriellen Reinigungsmitteln zumeist erforderliche Alkalistabilität. Die Verbindungen dieser Klasse sind jedoch nicht hinreichend biologisch abbaubar, um den geltenden gesetzlichen Vorschriften zu genügen.

Eine Klasse hochwirksamer und gleichzeitig biologisch abbaubarer Entschäumungshilfsmittel ist in der DE-OS 33 15 951 beschrieben. Geschildert wird dort die Verwendung von Endgruppen-verschlossenen Polyethylenglykolethern der Formel (I) R₁O-(CH₂CH₂O)ₙ-R₂, wobei in dieser Formel R₁ einen geradkettigen oder verzweigten Alkylrest oder Alkenylrest mit 8 bis 18 Kohlenstoffatomen, R₂ einen Alkylrest mit 4 bis 8 Kohlenstoffatomen und n eine Zahl von 7 bis 12 bedeuten. In der Praxis besonders bewährt hat sich ein Produkt dieser Art, in der der Rest R₁ einen Fettalkoholrest mit 12 bis 18 Kohlenstoffatomen und R₂ den n-Butylrest bedeuten, wobei n für die Zahl 10 steht.

Die Europäische Patentanmeldung **EP-A-0 322 781** betrifft ein Verfahren zur Herstellung einer Vielzahl von Mischethern, die einen linearen oder verzweigten C₁-C₂₀-Alkylrest (R¹), Wasserstoff oder einen linearen oder verzweigten, aliphatischen, araliphatischen oder aromatischen Kohlenwasserstoffrest mit 0 bis 19 Kohlenstoffatomen (R²) sowie 2 bis 50 Ethylenglycol- und 0 bis 10 Propylenglycoleinheiten (n) aufweisen. Gemäß der Offenbarung auf Seite 3, Zeilen 29 bis 30 ist bekannt, daß sich Verbindungen dieses Typs grundsätzlich als schaumdrückende Zusätze in schaumarmen Reinigungsmitteln eignen. Welche Species für diesen Zweck besonders geeignet sind, wird hingegen nicht erwähnt.

Die Deutsche Patentanmeldung **DE-A 25 56 544** betrifft Maschinengeschirrspülmittel mit einem Gehalt an Mischethern, bei denen R¹ für lineare oder verzweigte Alkyl- oder Alkenylreste mit 6 bis 22 Kohlenstoffatomen, R² für einen tert.Butylrest und n für 5 bis 50 Ethylenglycol- bzw. Propylenglycoleinheiten steht. Gemäß der Offenbarung auf Seite 4, letzter Absatz werden solche Mischether als besonders vorteilhaft erachtet, bei denen R¹ für einen linearen Alkylrest mit 8 bis 14 Kohlenstoffatomen steht.

Gegenstand der **US 3,684,723** sind schließlich Waschmittel, enthaltend anionische Tenside, Buildersalze, Seifen und schaumregulierende nichtionische Tenside vom Mischethertyp, die einen sehr niedrigen HLB-Wert im Bereich von 1 bis 4 aufweisen.

Die Lehre der vorliegenden Erfindung geht von der überraschenden Erkenntnis aus, daß man noch wirkungsvollere Hilfsmittel der hier betroffenen Art dadurch erhalten kann, daß die zuletzt erwähnten Endgruppen-verschlossenen Fettalkoholpolyethylenglykolether in ihrer Struktur leicht variiert werden. Im Sinne des erfindungsgemäßen Handelns ist es dabei nicht nur möglich, eine allgemeine Wirkungssteigerung unter Erhalt der physiologischen Unbedenklichkeit und biologischen Abbaubarkeit dieser schaumdrückenden Zusatzstoffe einzustellen, mit den jetzt beschriebenen variierten Ethylenglykolethern erschließt sich insbesondere ein verbessertes Arbeiten im niedrigeren Temperaturbereich, beispielsweise also im Bereich der Raumtemperatur oder nur schwach erhöhter Temperaturen.

Hier liegt gegenüber den vorbekannten schaumdrückenden Zusätzen eine sehr wichtige Erweiterung. Es ist bekannt, daß in gewerblichen Reinigungsprozessen häufig Spülprozesse gerade bei niedrigen Temperaturen durchgeführt werden sollen, um beispielsweise eine energiesparende Vorreinigung durchzuführen. Konventionelle, schaumdrückende Zusatzstoffe zeichnen sich häufig dadurch aus, daß sie im Temperaturbereich von etwa 50 °C und darüber sehr wirkungsvoll der Schaumbekämpfung dienen, ihr Einsatz bei Temperaturen von etwa 20 °C führt aber zu einer vergleichsweise schwächeren Schaumdämpfung. Überraschenderweise zeigt sich, daß die im nachfolgenden beschriebenen erfindungsgemäßen Zusatzstoffe gerade bei niedrigeren Temperaturen besondere Wirksamkeit entfalten und diese Eigenschaft auch dann zeigen, wenn sie mit strukturähnlichen, vorbekannten Komponenten verschnitten werden.

Gegenstand der Erfindung ist dementsprechend die Verwendung von Polyethylenglykolethern der allgemeinen Formel (I)

R₁O-(CH₂CH₂O)ₙ-R₂ (I)

in der
- R₁: einen verzweigten Alkyl rest mit 20 bis 24 C-Atomen,
- R₂: einen n-Butylrest und
- n: eine Zahl von 6 bis 12 bedeuten,
als schaumdrückende Zusätze für schaumarme Reinigungsmittel.

Die entscheidende Abwandlung der erfindungsgemäßen Polyethylenglykolether der allgemeinen Formel (I) gegenüber den strukturähnlichen Verbindungen der zuvor genannten DE-OS 33 15 951 liegt in der Variation des Restes R₁. Erfindungsgemäß ist die Kohlenstoffzahl dieses Restes gegenüber den vorbeschriebenen Resten erhöht, und liegt bei wenigstens 20 C-Atomen. Fettalkohole natürlichen Ursprungs dieser Art sind in an sich bekannter Weise durch Hydrierung der oberen Schnitte natürlicher Fettsäuregemische bzw. der daraus gewonnenen Methylester zu erhalten. Insbesondere wird durch die Erfindung jedoch die Klasse der Guerbet-Alkohole betroffen. Alkohole dieser Art entstehen bekanntlich durch Kondensation von Fettalkoholen niedrigerer Kohlenstoffzahl in Gegenwart von Alkali, z.B. Kaliumhydroxid oder Kaliumalkoholat. Die Reaktion läuft beispielsweise bei Temperaturen von 200 bis 300 °C ab und führt zu verzweigten Guerbet-Alkoholen, die die Verzweigung in 2-Stellung zur Hydroxylgruppe aufweisen. Zur Synthese können ausgewählte Fettalkohole oder auch Gemische verschiedener Fettalkohole eingesetzt werden, entsprechend komplex zusammengesetzt ist dann das entstehende Alkoholgemisch höherer Kohlenstoffzahl.

Als Ausgangsmaterial für die Herstellung der Polyglykolether der Formel (I) können beispielsweise 2-Octyldodecanol-1 und 2-Decyl-tetradecanol-1 sowie ihre Gemische eingesetzt werden.

Die Herstellung der Endgruppen-verschlossenen Fettalkoholpolyglykolether der Formel (I) erfolgt entsprechend den Angaben der DE-OS 33 15 951. So setzt man zweckmäßigerweise die vorstehend beschriebenen Fettalkohole höherer Kohlenstoffzahl mit Ethylenoxid im Molverhältnis von 1 : 6 bis 1 : 20 um und verethert anschließend die im erhaltenen Reaktionsprodukt vorhandenen Hydroxylgruppen. Die Umsetzung mit Ethylenoxid erfolgt dabei unter den bekannten Alkoxylierungsbedingungen, vorzugweise in Gegenwart von geeigneten alkalischen Katalysatoren. Die Veretherung der freien Hydroxylgruppen wird bevorzugt unter den bekannten Bedingungen der Williamsonschen Ethersynthese mit n-Butyl halogeniden durchgeführt. Beispiel für eine solche abschließende Veretherung ist dementsprechend n-Butyliodid. Die Erfindung ist allerdings hierauf nicht beschränkt.

Dabei kann es zweckmäßig sein, Alkylhalogenid und Alkali im stöchiometrischen Überschuß, beispielsweise von 10 bis 50 %, über die zu verethernden Hydroxylgruppen einzusetzen.

Die erfindungsgemäß zu verwendenden Endgruppen-verschlossenen Polyglykolether der Formel (I) werden in einer wichtigen Ausführungsform in Abmischung mit strukturgleichen Polyethylenglykolethern eingesetzt, in denen jedoch der Rest R₁ einen geradkettigen oder verzweigten Alkyl- oder Alkenylrest mit 8 bis 18 C-Atomen bedeutet und n eine Zahl von 7 bis 12, und bevorzugt von 8 bis 10 ist. In dieser Ausführungsform sieht damit die Erfindung vor, die hier neu beschriebenen, im Rest R₁ längerkettigen Polyglykolether mit den schaumdrückenden Zusatzstoffen aus der DE-OS 33 15 951 zu verschneiden. Geeignet sind für diese Ausführungsform Mischungsverhältnisse der beiden Typen im Bereich von 10 bis 90 zu 90 bis 10 Gew.-%, insbesondere in Gewichtsverhältnissen von 60 bis 40 zu 40 bis 60 Gew.-%.

Auch die erfindungsgemäß jetzt zu verwendenden Endgruppenverschlossenen Polyglykolether der Formel (I) zeichnen sich durch eine hohe Alkali- und Säurestabilität aus. Ihre schaumverhindernde Wirkung in alkalischen und neutralen Reinigungsflotten ist im angegebenen Sinne verstärkt, darüberhinaus erfüllen sie die gesetzlichen Anforderungen an die biologische Abbaubarkeit.

Die Reinigungsmittel, in denen die Endgruppen-verschlossenen Polyglykolether der Erfindung zur Anwendung kommen, können die in solchen Mitteln üblichen Bestandteile wie Netzmittel, Gerüstsubstanzen und Komplexbildner, Alkalien oder Säuren, Korrosionsinhibitoren und gegebenenfalls auch organische Lösungsmittel enthalten. Als Netzmittel kommen nichtionogene oberflächenaktive Verbindungen wie Polyglykolether, die durch Anlagerung von Ethylenoxid an Alkohole, insbesondere Fettalkohole, Alkylphenole, Fettamine und Carbonsäureamide erhalten werden, sowie anionaktive Netzmittel wie Alkalimetall-, Amin-und Alkylolaminsalze von Fettsäuren, Alkylschwefelsäuren, Alkylsulfonsäuren und Alkylbenzolsulfonsäuren in Betracht. An Gerüstsubstanzen und Komplexbildnern können die Reinigungsmittel vor allem Alkalimetallorthophosphate, -polymerphosphate, -silikate, -borate, -carbonate, -polyacrylate und -glukonate sowie Citronensäure, Nitrilotriessigsäure, Ethylendiamintetraessigsäure, 1-Hydroxyalkan-1,1-diphosphonsäuren und Ethylendiamintetra-(methylenphosphonsäure), Phosphonoalkanpolycarbonsäuren wie z.B. Phosphonobutantricarbonsäure und Alkalimetallsalze dieser Säuren enthalten. Hochalkalische Reinigungsmittel, insbesondere solche für die Flaschenreinigung, enthalten beträchtliche Mengen Ätzalkali in Form von Natrium- und/oder Kaliumhydroxid. Wenn besondere Reinigungseffekte gewünscht werden, können die Reinigungsmittel organische Lösungsmittel, beispielsweise Alkohole, Benzinfraktionen und chlorierte Kohlenwasserstoffe sowie freie Alkylolamine enthalten.

Unter Reinigungsmitteln werden im Zusammenhang mit der Erfindung einmal die zur direkten Anwendung auf die zu reinigenden Substrate bestimmten wäßrigen Lösungen verstanden, daneben umfaßt der Begriff Reinigungsmittel aber auch die zur Herstellung der Anwendungslösungen bestimmten Konzentrate und festen Mischungen.

Die gebrauchsfertigen Lösungen können sauer bis stark alkalisch sein; sie werden in der Regel bei Temperaturen von etwa 20 bis 90 °C eingesetzt.

Die erfindungsgemäß zu verwendenden Endgruppen-verschlossenen Polyglykolether geben bereits in geringen Konzentrationen wirkungsvolle Effekte. Bevorzugt werden sie den Reinigungsmitteln in solchen Mengen zugesetzt, daß ihre Konzentration in den gebrauchsfertigen Lösungen etwa im Bereich von 50 bis 500 ppm liegt.

### Beispiele

In den nachfolgenden Beispielen wird die Schaumdämpfung der erfindungsgemäß ausgewählten Zusatzstoffe - und im Vergleich dazu strukturähnlicher jedoch nicht in den Rahmen der Erfindung fallender Zusatzstoffe - nach einer Prüfmethode ermittelt, die wie folgt beschrieben wird:
In einem doppelwandigen 2 l-Meßzylinder werden 300 ml einer 1 %igen wäßrigen Natronlauge auf 20 bzw. 65 °C temperiert. Anschließend wird der jeweils ausgewählte schaumdrückende Zusatzstoff in den nachfolgend angegebenen Mengen zugesetzt. Mit Hilfe einer Laborschlauchpumpe wird die Flüssigkeit mit einer Umwälzgeschwindigkeit von 4 l pro Minute umgepumpt. Dabei wird die Prüflösung ca. 5 mm über den Boden des Meßzylinders mittels eines 55 cm langen Glasrohres (Innendurchmesser 8,5 mm, Außendurchmesser 11 mm), das mit der Pumpe über einen Silikonschlauch verbunden ist, angesaugt und über ein zweites Glasrohr (Länge 20 cm), das an der 2000 ml-Marke angebracht ist, in freiem Fall zurückgeführt.

Nach 30 Sekunden dosiert man zunächst 1 ml einer 1 %-igen wäßrigen Lösung des Triethanolaminsalzes von Tetrapropylenbenzolsulfonat (in den nachfolgenden Tabellen als "Testschäumer" bezeichnet) in die Flotte und bestimmt nach weiteren 30 Sekunden das entstandene Volumen, das durch Flüssigkeit und Schaum gebildet wird. In Zeitabständen von jeweils 1 Minute wird nachfolgend weiterer Testschäumer jeweils in Portionen von 1 ml zudosiert und das nach 30 Sekunden entstandene Volumen aus Flüssigkeit und Schaum bestimmt. Diesen stufenweisen Zyklus von Zudosierung des Testschäumers und Volumenbestimmung nach 30 Sekunden behält man so lange bei, bis die Tensidlösung im Meßzylinder auf 2000 ml aufgeschäumt ist.

### Beispiel 1

Es wird ein erfindungsgemäß ausgewählter schaumdrückender Zusatzstoff A jeweils bei 20 °C und 65 °C eingesetzt und dabei seine schaumdrückende Wirkung mit einem Zusatzstoff des Standes der Technik (Produkt B) verglichen. Die schaumdrückenden Zusatzstoffe A und B werden dabei in der angegebenen Prüfmethode jeweils in Mengen von 0,1 ml der reinen Substanz verwendet.

Dem eingesetzten Produkt A und B sind dabei die folgenden:

### Produkte

### erfindungsgemäß

### A 2-Octyldodecanol-8 EO-n-butylether

### zum Vergleich

### B Kokosalkohol-10 EO-n-butylether

Die in den Vergleichsversuchen bestimmten Werte sind in der nachfolgenden Tabelle 1 zusammengefaßt.

**Tabelle 1**

| ml Testschäumer | Produkt A | | Produkt B | |
|---|---|---|---|---|
| | 20 °C | 65 °C | 20 °C | 65 °C |
| 0 | 300 | 300 | 400 | 300 |
| 1 | 300 | 300 | 460 | 320 |
| 2 | 300 | 300 | 580 | 340 |
| 3 | 300 | 300 | 680 | 360 |
| 4 | 340 | 300 | 800 | 400 |
| 5 | 380 | 300 | 1000 | 420 |
| 6 | 400 | 320 | 1400 | 440 |
| 7 | 420 | 400 | 1600 | 460 |
| 8 | 420 | 460 | 1820 | 540 |
| 9 | 460 | 520 | 2000 | 780 |
| 10 | 480 | 620 | | 940 |
| 11 | 500 | 760 | | 1240 |
| 12 | 540 | 860 | | 1760 |
| 13 | 580 | 1000 | | 1880 |
| 14 | 600 | 1100 | | 1940 |
| 15 | 660 | 1220 | | 2000 |
| 16 | 720 | 1480 | | |
| 17 | 800 | 1620 | | |
| 18 | 1000 | 1760 | | |
| 19 | 1300 | 1860 | | |
| 20 | 1680 | 2000 | | |
| 21 | 2000 | | | |

### Beispiel 2

Nach der angebebenen Prüfmethode werden 2 Flaschenreinigerformulierungen der nachfolgend in Tabelle 2 angegebenen Zusammensetzung untersucht. Die erste der beiden Rezepturen enthält dabei als schaumdrückenden Zusatzstoff ausschließlich das zuvor genannte Produkt B des Standes der Technik. Die zweite Rezeptur verwendet im Sinne des erfindungsgemäßen Handelns ein Gemisch des schaumdrückenden Zusatzstoffs A in Abmischung mit dem Produkt B nach dem Stand der Technik.

Die nachfolgende Tabelle 2 faßt die abgelesenen Werte zusammen. Sie zeigt darüberhinaus einen weiteren Vorteil für die erfindungsgemäße Lehre:
Die Flaschenreinigerrezeptur gemäß der Erfindung ist auch noch bei Temperaturen unterhalb 0 °C als Flüssigphase lagerstabil.

## Patentansprüche

1. Verwendung von Polyethylenglykolethern der allgemeinen Formel **(I),**
**R¹O-(CH₂CH₂O)**_{**n**}**-R² (I)**
in der R¹ für einen verzweigten Alkylrest mit 20 bis 24 Kohlenstoffatomen, R² für einen n-Butylrest und n für Zahlen von 6 bis 12 steht,
als schaumdrückende Zusätze für schaumarme Reinigungsmittel.

2. Verwendung nach Anspruch 1, **dadurch gekennzeichnet,** daß man die Polyglykolether der allgemeinen Formel **(I)** in Abmischung mit strukturgleichen Polyethylenglykolethern einsetzt, in denen jedoch R¹ für einen geradkettigen oder verzweigten Alkyl- oder Alkenylrest mit 8 bis 18 Kohlenstoffatomen und n für Zahlen von 7 bis 12 steht.

3. Verwendung nach Anspruch 1, **dadurch gekennzeichnet,** daß man die Polyethylglykolether der allgemeinen Formel **(I)** in solchen Mengen einsetzt, daß ihre Konzentration in den gebrauchsfertigen Lösungen etwa 50 bis 500 ppm ausmacht.

## Claims

1. The use of polyethylene glycol ethers corresponding to general formula (I):
**R¹O-(CH₂CH₂O)**_{**n**}**-R²** (I)
in which R¹ is a branched alkyl radical containing 20 to 24 carbon atoms, R² is an n-butyl radical and n is a number of 6 to 12,
as foam-suppressing additives for low-foaming cleaning preparations.

2. The use claimed in claim 1, characterized in that the polyglycol ethers corresponding to general formula (I) are used in admixture with polyethylene glycol ethers of the same structure except that R¹ is a linear or branched alkyl or alkenyl radical containing 8 to 18 carbon atoms and n is a number of 7 to 12.

3. The use claimed in claim 1, characterized in that the polyethylene glycol ethers corresponding to general formula (I) are used in such quantities that their concentration in the ready-to-use solutions is approximately 50 to 500 ppm.

## Revendications

1. Utilisation de polyéthylèneglycoléthers de la formule générale (I)
R¹O-(CH₂CH₂O)ₙ-R² (I)
dans laquelle R¹ représente un radical alkyle ramifié, comportant 20 à 24 atomes de carbone, R² correspond à un radical n-butyle et n est égal à des nombres de 6 à 12,
comme additifs antimoussants pour les agents nettoyants à mousse freinée.

2. Utilisation selon la revendication 1, caractérisée en ce que l'on utilise les polyglycoléthers de la formule générale (I) en mélange avec des polyéthylèneglycoléthers de structure identique, dans lesquels R¹ représente toutefois un radical alkyle ou alcényle à chaîne droite ou ramifiée comportant 8 à 18 atomes de carbone, tandis que n est égal à des nombres de 7 à 12.

3. Utilisation selon la revendication 1, caractérisée en ce que l'on utilise les polyéthylèneglycoléthers de la formule générale (I) en quantités telles que leur concentration représente environ 50 à 500 ppm dans les solutions prêtes à l'emploi.
